# EUROPÄISCHE PATENTSCHRIFT

(11) **EP 2 295 925 B1**
(45) Veröffentlichungstag und Bekanntmachung des Hinweises auf die Patenterteilung: **31.07.2013**
(21) Anmeldenummer: 08874500.5
(22) Anmeldetag: 27.05.2008
(51) Int. Cl.: F41C 33/02, F41C 33/04

(54) **HOLSTER FÜR HANDFEUERWAFFEN**
HOLSTER FOR SMALL ARMS
GAINE POUR ARME DE POING

(43) Veröffentlichungstag der Anmeldung: 16.03.2011
(73) Patentinhaber: BODROV, Roman Petrovich, 454025 Chelyabinsk (RU); FRANGULOVA, Yulia, 620089 Ekaterinburg (RU); TROSHKIN, Aleksandr G, 140600 Moskovskaya oblast (RU); NAMESTNIKOV, Sergei N., 52428 Jülich (DE)
(72) Erfinder: BODROV, Roman Petrovich, 454025 Chelyabinsk (RU); FRANGULOVA, Yulia, 620089 Ekaterinburg (RU); TROSHKIN, Aleksandr G, 140600 Moskovskaya oblast (RU); NAMESTNIKOV, Sergei N., 52428 Jülich (DE)
(74) Vertreter: Jeck, Anton
(86) Internationale Anmeldenummer: PCT/RU2008/000327
(87) Internationale Veröffentlichungsnummer: WO 2009/145655

(56) Entgegenhaltungen:
- EP-A1- 1 598 630
- RU-C1- 2 256 868
- RU-C1- 2 258 190
- RU-C1- 2 285 221
- RU-C1- 2 285 221
- RU-U1- 39 692
- US-A- 5 269 448

## Beschreibung

Die Erfindung betrifft ein Holster (Pistolentasche) für eine Handschusswaffe nach dem Oberbegriff des Anspruchs 1.

Die Erfindung bezieht sich auf eine Vorrichtung zum Tragen und zum schnellen vollständigen Schussfertigmachen einer Handschusswaffe mit einer Hand. Sie kann von Ordnungskräften, Sicherheitsunternehmen und -kräften, Armeeeinheiten usw. verwendet werden.

Aus dem Stand der Technik ist ein Holster für eine Handschusswaffe bekannt, welcher mit einer Hand schussbereit gemacht werden kann (s. Beschreibung zum RU-Patent Nr. 2285221 vom 25.11.05, veröffentlicht am 10.10.06. F41C33/02). Der Holster weist ein Gehäuse auf. Das Gehäuse hat einen Feststeller zum Halten der Waffe am Abzugsbügel, eine Einlage für den Laufteil der Pistole und einen Stirnteil. Der Stirnteil weist ein Loch für den Lauf auf. Die Einlage ist in das Gehäuse eingebaut, so dass sie zusammen mit dem Verschluss entlang der Längsachse des Holsters bei Entnahme der Handschusswaffe aus dem Holster mittels einer Spannvorrichtung verfahren kann. Die Spannvorrichtung ist mit dem Gehäuse des Holsters fest und mit der Einlage beweglich verbunden.

Es ist Aufgabe der Erfindung die Konstruktion zu vereinfachen, den kompletten Ablauf beim Schussbereitmachen der Handschusswaffe zu beschleunigen und die bequeme Handhabung zu verbessern.

Die gestellte Aufgabe wird durch die Merkmale des Anspruchs 1 gelöst.

Der bekannte Holster (Pistolentasche) für eine Handschusswaffe weist ein Gehäuse auf und ist so ausgebildet, dass er mit einer Hand schussbereit machbar ist. Das Gehäuse hat einen Feststeller, um die Waffe am Abzugsbügel zu halten. Dazu weist das Gehäuse auch eine Einlage für den Laufteil der Pistole mit einem Stirnteil und mit einem Loch für den Lauf auf. Die Einlage ist in das Gehäuse so eingebaut, dass sie zusammen mit einem Verschluss entlang der Längsachse des Holsters bei der Entnahme der Handschusswaffe aus dem Holster mittels einer Spannvorrichtung verfahrbar ist. Die Spannvorrichtung ist mit dem Gehäuse des Holsters fest und mit der Einlage beweglich verbunden. Gemäß der Erfindung ist diese Spannvorrichtung in diesem Holster als eine Druckfeder oder eine Zugfeder ausgebildet, wobei die Kraft auf die Einlage zum Austritt aus dem Holster hin gerichtet ist. Der Feststeller ist als ein Vorsprung an einer vorgefederten Platte ausgebildet. An der vorgefederten Platte ist auch ein Vorsprung ausgebildet, um den Abzugsbügel bei der Zusammenwirkung mit einem keilförmigen Lenkabdrückelement zu entsperren. Das keilförmige Lenkabdrückelement ist auf der Einlage angeordnet.

Der Holster ist mit einer Vorrichtung versehen, um ihn an einem Riemen zu befestigen. Auf dem Riemen ist ein Absatz ausgebildet, und zwar:
- mit einer umstellbaren Sicherung (für eine Handschusswaffe mit einem Verschluss, der durch eine Sicherung verriegelbar ist);
- oder mit der Möglichkeit einer Wechselwirkung mit einem Lenkendstück einer Klappe für den Lauf. Dabei ist die Klappe an der Einlage in Form von einem vorgefederten Hebel montiert. Dabei ist auf dem Holster eine Nut parallel zur Längsachse des Holsters ausgebildet (für eine Handschusswaffe mit einem unsperrbaren Verschluss).

Die Ausbildung der Spannvorrichtung in Form einer Druckfeder oder Zugfeder stellt dabei sicher:
- eine beachtliche Vereinfachung (gegenüber dem Prototyp) der Konstruktion der Spannvorrichtung und des Holsters insgesamt;
- eine Verminderung der aufgewendeten Kraft, um die Handschusswaffe schussbereit zu machen;
- eine Erhöhung der Geschwindigkeit beim Schussbereitmachen der Handschusswaffe, wobei diese Geschwindigkeit durch die Federauslösungsgeschwindigkeit festgelegt ist.

Die vorgeschlagene Konstruktion des Holsters ist für Handschusswaffen mit unterschiedlichem System sowohl mit einem Verschluss, der durch eine Sicherung verriegelbar ist, als auch für einen unsperrbaren Verschluss verwendbar ist.

Die Erfindung wird anhand eines in den Zeichnungen dargestellten Ausführungsbeispiels näher erläutert. Es zeigen:
- Fig. 1: den Holster mit einer eingelegten Pistole (Spannvorrichtung in Form einer Zugfeder),
- Fig. 2: dasselbe nach der Auslösung der Spannvorrichtung,
- Fig. 3 und 4: dasselbe wie in Fig. 1 und 2, jedoch ist die Spannvorrichtung in Form einer Druckfeder und einer vorgefederten Platte mit einem Feststeller ausgebildet),
- Fig. 5: die Lage der Pistole in der Einlage (Untenansicht der Fig. 3),
- Fig. 6: die Lage der Pistole in der Einlage nach der Auslösung der Spannvorrichtung (Untenansicht der Fig. 4),
- Fig. 7: die Lage der Klappe für den Lauf auf der Einlage für die Pistole mit einem nicht sperrbaren Verschluss und
- Fig. 8: die Seitenansicht des Holsters mit der Anordnung einer Längsnut für ein Lenkendstück einer Klappe.

Der Holster 1 für eine Handschusswaffe (Pistole) ist so ausgebildet, dass die Waffe mit einer Hand schussbereit machbar ist. Der Holster 1 weist ein Gehäuse 2 auf. Das Gehäuse 2 ist mit einer offenen Stirnfläche 3 ausgebildet, um die Pistole 1 hineinzustecken. Das Gehäuse 2 hat auch eine Blindstirnfläche 4. Der Lauf 5 der Pistole 1 ist der Blindstirnfläche 4 zugewendet. Im Gehäuse 2 ist eine Einlage 6 für den Laufteil 7 der Pistole 1 eingebaut. Die Einlage 6 hat ein Stirnteil 8 mit einem darin ausgebildeten Loch 9 für den Lauf 5 der Pistole 1. Gemäß der beschriebenen Konstruktion ist die Einlage 6 im Querschnitt bogenförmig ausgebildet. Die Einlage 6 ist im Gehäuse 2 so eingebaut, dass sie zusammen mit einem Verschluss 10 entlang der Längsachse des Holsters 2 mittels einer Spannvorrichtung 11 bei der Entnahme der Pistole 1 aus dem Holster 2 verfahrbar ist. Die Spannvorrichtung 11 ist in Form einer Druckfeder 12 oder einer Zugfeder 13 ausgebildet. Die Spannvorrichtung 11 ist mit dem Gehäuse 2 des Holsters 1 fest und mit der Einlage 6 beweglich verbunden, wobei die Kraft auf die Einlage 6 zum Austritt aus dem Holster 2 gerichtet ist. Um die Pistole 1 im Holster 2 zu befestigen und sie nachfolgend freizusetzen, ist auf dem Gehäuse 2 eine vorgefederte Platte 14 montiert. Auf der vorgefederten Platte 14 sind ein Feststeller 15 und ein Vorsprung 17 ausgebildet. Der Feststeller 15 in der Form eines Vorsprungs dient dazu, die Pistole 1 an einem Abzugsbügel 16 zu halten. Der Vorsprung 17 dient zur Entsperrung des Abzugsbügels 16 bei der Zusammenwirkung mit einem auf der Einlage 6 befestigten keilförmigen Lenkabdrückelement 18.

Der Holster 2 ist mit einer Vorrichtung versehen, um den Holster 2 an einem Riemen zu befestigen (in der Figur nicht abgebildet). Auf der Vorrichtung zur Befestigung des Holsters am Riemen ist ein mit einer umstellbaren Sicherung der Pistole zusammenwirkender Vorsprung ausgebildet (für Pistolen 1 mit einem Verschluss 10, der durch eine Sicherung 19 verriegelbar ist). Bei Pistolen mit einem nicht sperrbaren Verschluss 10 ist ein Absatz auf der Vorrichtung zur Befestigung des Holsters 2 auf dem Riemen ausgebildet, und zwar mit der Möglichkeit einer Wechselwirkung mit einem Lenkendstück 20 einer Klappe 21 für den Lauf 5. Die Klappe 21 ist dabei auf der Einlage 6 (neben ihrer Stirnfläche) in der Form eines vorgefederten Hebels aufgebaut. Dieser Hebel ist drehbar ausgebildet, um das Loch 9 (Fig. 7) öffnen zu können. Dabei ist auf dem Holster 2 eine Nut 22 für das Lenkendstück 20 der Klappe 21 parallel zur Längsachse des Holsters 2 ausgebildet. Die Nut 22 lässt die Klappe 21 zusammen mit der Einlage 6 im Gehäuse 2 des Holsters 2 verfahren.

Die Funktionsweise des Holsters 2 für die Pistole 1 mit dem Verschluss 10, der durch eine Sicherung verriegelbar ist:

Die Pistole 1 mit dem leeren Laderaum und der aktivierten Sicherung 19 ist in den Holster 2 durch die offene Stirnfläche 3 des Gehäuses 2 so hineingesteckt, dass ihr Laufteil 7 (mit dem Verschluss 10) in die Einlage 6 eingeführt ist und sich gegen ihre Stirnfläche 8 stützt. Bei einer weiteren Bewegung der Pistole 1 wird die Einlage 6 in das Gehäuse 2 hineingeschoben. Dabei ist die Feder 12 (oder 13) der Spannvorrichtung 11 zusammengedrückt (oder gezogen). Bei der Bewegung der Pistole 1 läuft der Abzugsbügel 16 den Feststeller 15 an und lenkt die Platte 14 ab. Nachdem die Pistole 1 in den Holster 2 völlig hineingeschoben ist, kommt die Platte 14 unter der Wirkung der Feder (in der Figur nicht abgebildet) in die Ausgangsstellung zurück. Der Feststeller 15 stützt sich gegen den Abzugsbügel 16 und sperrt damit die Bewegung der Pistole 1. Die Pistole 1 ist im Holster 2 zuverlässig gesichert. Wenn die Pistole 1 nicht gebraucht wird (bei der Lagerung), ist die Einlage 6 bis zu der möglichen Endlage in die Richtung der blinden Stirnfläche 4 des Holsters 2 versetzt. Dabei stützt sich der Verschluss 10 gegen die Stirnfläche 8 der Einlage 6 ab.

Wenn die Pistole 1 schussbereit gemacht wird, wird am Griff der Pistole 1 gezogen, um sie dem Holster 2 zu entnehmen. Dabei führt die Pistole 1 zusammen mit dem Gehäuse 1 des Holsters 2 eine kleine Bewegung in den Nuten der Vorrichtung zur Befestigung des Holsters 2 am Riemen (in der Figur nicht abgebildet) aus. Der Flügel der Sicherung 19 läuft den Vorsprung auf der Vorrichtung zur Befestigung der Pistole 2 am Riemen an. Der Flügel der Sicherung 19 wirkt mit dem Vorsprung zusammen und stellt sich dadurch um. (Die Form des Vorsprungs an der Vorrichtung zur Befestigung der Pistole 2 am Riemen ist von der Konstruktion der Sicherung, ihrer Position auf der Pistole 2 und vom Neigungswinkel abhängig). Zum Zeitpunkt der Umschaltung der Sicherung 19 ist der Verschluss 10 freigesetzt. Unter der Wirkung der Spannvorrichtung 11 - der Feder 12 (oder 13) - fängt der Verschluss 10 an, sich zusammen mit der Einlage 6 zum Austritt aus dem Holster 2 zu bewegen. Sobald der Verschluss 10 die hintere Endlage erreicht, läuft das keilförmige Lenkabdrückelement 18 auf der Einlage 6 den Vorsprung 17 auf der Platte 14 an und lenkt die Platte 14 abseits des Abzugsbügels 16 ab. Ist die Platte 14 abgelenkt, so setzt der Feststeller 15 den Abzugsbügel 16 frei, und die Pistole 1 tritt aus dem Holster 2 heraus. Beim Austritt (Entnahme) der Pistole 1 aus dem Holster 2 hört die Feder 12 (oder 13) der Spannvorrichtung 11 auf, auf den Verschluss 10 über die Einlage 6 einzuwirken. Folglich kommt die Einlage 6 unter der Wirkung der Rückstellfeder (in der Figur nicht abgebildet) bezüglich der Pistole in die Ausgangsstellung zurück. Dadurch wird die Patrone aus dem Magazin in den Laderaum nachgeschoben. Die Pistole 1 ist feuerbereit.

Die Funktionsweise des Holsters bei der Pistole 1 mit einem nicht sperrbaren Verschluss:

Wenn die Pistole 1 in den Holster 2 eingesteckt ist, tritt der Laufteil 7 in die Einlage 6 hinein. Der Lauf 5 der Pistole 1 stützt sich gegen die Klappe 21 ab. Bei einer weiteren Bewegung der Pistole 1 ist die Einlage 6 in das Gehäuse 2 hineingeschoben. Dabei ist die Feder 12 (oder 13) der Spannvorrichtung 11 zusammengedrückt (oder gezogen).

Bei der Bewegung der Pistole 1 im Holster 2 ist sie durch den Abzugsbügel 16 arretiert, ähnlich wie es bei einer Pistole 1 mit dem durch eine Sicherung 19 verriegelten Verschluss 10 der Fall ist.

Wenn die Pistole 1 schussbereit gemacht wird, ist am Griff der Pistole 1 zu ziehen, um sie aus dem Holster 2 zu entnehmen. Dabei führt die Pistole 1 zusammen mit dem Gehäuse 2 eine kleine Bewegung in den Nuten der Vorrichtung zur Befestigung des Holsters 2 an dem Riemen (in der Figur nicht abgebildet) aus. Der Vorsprung auf der Vorrichtung zur Befestigung des Holsters 2 am Riemen kommt in Kontakt mit dem Lenkendstück 20 der Klappe 21 und dreht diese um. Damit ist das Loch 9 für den Lauf 5 aufgemacht. Ist die Klappe 21 geöffnet, so fängt die Feder 12 (oder 13) der Spannvorrichtung 11 an, auf den Verschluss 10 über die Einlage 6 zu drücken und setzt sie dadurch in Bewegung. Sobald der Verschluss 10 die hintere Endlage erreicht hat, läuft das keilförmige Lenkabdrückelement 18 den Vorsprung 17 auf der Platte 14 an und lenkt die Platte 14 abseits des Abzugsbügels 16 ab. Ist die Platte 14 abgelenkt, so setzt der Feststeller 15 den Abzugsbügel 16 frei. Als Ergebnis tritt die Pistole 1 aus dem Holster 2 heraus. Beim Austritt der Pistole 1 aus dem Holster 2 hört die Feder 12 (oder 13) der Spannvorrichtung 11 auf, den Verschluss 10 über die Einlage 6 zu beanspruchen. Die Einlage 6 kommt unter der Wirkung einer Rückstellfeder (in der Figur nicht abgebildet) bezüglich der Pistole in die Ausgangsstellung zurück. Dabei wird eine Patrone aus dem Magazin in den Laderaum nachgeschoben. Die Pistole 1 ist schussbereit.

## Patentansprüche

1. Holster für eine Handschusswaffe, dessen Ausführung es ermöglicht, die Waffe mit einer Hand schussbereit zu machen, mit einem Gehäuse (2) mit einem Feststeller (15), um die Waffe am Abzugsbügel (16) zu halten, mit einer Einlage (6) für den Laufteil (7) der Pistole (1), wobei die Einlage (6) einen Stirnteil (8) mit einem darin ausgebildeten Loch (9) für den Lauf (5) aufweist, wobei die Einlage (6) im Gehäuse (2) so eingebaut ist, dass sie zusammen mit einem Verschluss (10) entlang der Längsachse des Holsters (1) bei der Entnahme der Handschusswaffe aus dem Holster (2) mittels einer Spannvorrichtung (11) verfahrbar ist, und wobei die Spannvorrichtung (11) mit dem Gehäuse (2) des Holsters (1) fest und mit der Einlage (6) beweglich verbunden ist,
**dadurch gekennzeichnet, dass**
- die Spannvorrichtung (11) in der Form einer Druckfeder (12) oder Zugfeder (13) ausgebildet ist deren Kraft auf die Einlage (6) zum Austritt aus dem Holster (1) hin gerichtet ist, und
- an einer auf dem Gehäuse (2) montierten vorgefederten Platte (14) der Feststeller (15) und ein Vorsprung (17) ausgebildet sind, wobei der Vorsprung (17) ausgebildet ist, um den Abzugsbügel (16) bei der Zusammenwirkung mit einem keilförmigen auf der Einlage (6) angeordneten Lenkabdrückelement (18) zu entsperren.

2. Holster für eine Handschusswaffe nach Anspruch 1,
**dadurch gekennzeichnet,**
**dass** der Holster (1) eine Vorrichtung aufweist, um den Holster (1) an einem Riemen zu befestigen, wobei auf der Vorrichtung ein mit einer umstellbaren Sicherung (19) der Pistole zusammenwirkender Vorsprung ausgebildet ist.

3. Holster für eine Handschusswaffe nach Anspruch 1,
**dadurch gekennzeichnet,**
**dass** der Holster (1) mit einer Vorrichtung versehen ist, um den Holster (1) an einem Riemen zu befestigen, wobei auf der Vorrichtung ein Absatz ausgebildet ist, welcher mit einem Lenkendstück (20) einer Klappe (21) für den Lauf (5) zusammenwirkt, wobei die Klappe (21) an der Einlage (6) in der Form eines vorgefederten Hebels (5) montiert ist, und wobei auf dem Holster (1) eine Nut (22) parallel zur Längsachse des Holsters (1) ausgebildet ist.

## Claims

1. A holster for a handgun, whose embodiment enables making the gun ready to shoot using one hand, having a housing (2) with a fastener (15) in order to hold the gun at the trigger guard (16), having an insert (6) for the barrel part (7) of the pistol (I), the insert (6) having a front part (8) with a hole (9) in it for the barrel (5), the insert (6) in the housing (2) being built in in such a way that it is movable, together with a closure (10), along the longitudinal axis of the holster (1) by means of a clamping device (11) when the handgun is removed from the holster (2), and the clamping device (11) being connected fixedly to the housing (2) of the holster (1) and movably to the insert (6), **characterized in that**
t he clamping device (11) is embodied in the form of a compression spring (12) or tension spring (13), the force of which is directed at the insert (6) for removal from the holster (1); and
t he fastener (15) and a dog (17) are embodied on a prestressed plate (14) mounted on the housing (2), and the dog (17) is embodied for unfastenering the trigger guard (16) upon cooperation with a wedge-shaped catch depressor element (18) disposed on the insert (6).

2. The holster for a handgun according to claim 1,
**characterized in that**
the holster (1) has a device for securing the holster (I) to a belt, and a protrusion cooperating with a toggle-type safety (19) of the pistol is embodied on the device.

3. The holster for a handgun according to claim 1,
**characterized in that**
the holster (1) is provided with a device for securing the holster (1) to a belt, and a shoulder is embodied on the device, which shoulder cooperates with a catch end piece (20) of a catch (21) for the barrel (5), and the catch (21) is mounted in the form of a prestressed lever (5) on the insert (6), and a slot (22) is embodied on the holster (1), parallel to the longitudinal axis of the holster (1).

## Revendications

1. Étui pour une arme de poing, dont le mode de réalisation permet de rendre l'arme prête à tirer à l'aide d'une seule main, avec un boîtier (2) pourvu d'un élément de blocage (15) pour maintenir l'arme au niveau de la détente (16), avec un insert (6) pour la partie canon (7) du pistolet (1), sachant que l'insert (6) présente une partie frontale (8) dans laquelle est formé un trou (9) pour le canon (5), sachant que l'insert (6) est monté dans le boîtier (2) de telle sorte qu'il peut, au moyen d'un dispositif tendeur (11), être déplacé conjointement avec une culasse (10) le long de l'axe longitudinal de l'étui (2) lorsque l'arme de poing est retirée de l'étui (2), et sachant que le dispositif tendeur (11) est relié fixement au boîtier (2) de l'étui (2) et à déplacement à l'insert (6),
**caractérisé en ce que**
- le dispositif tendeur (11) est réalisé sous la forme d'un ressort de compression (12) ou d'un ressort de traction (13), dont la force est dirigée sur l'insert (6) dans le sens de sortie de l'étui (2), et
- l'élément de blocage (15) et une saillie (17) sont formés sur une plaque (14) à précontrainte de ressort montée sur le boîtier (2), sachant que la saillie (17) est conçue pour débloquer la détente (16) lors de sa coopération avec un élément repousseur de commande (18) en forme de coin disposé sur l'insert (6).

2. Étui pour une arme de poing selon la revendication 1, **caractérisé en ce que** l'étui (2) présente un dispositif pour fixer l'étui (2) à une sangle, sachant qu'une saillie coopérant avec une sécurité manoeuvrable (19) du pistolet est formée sur le dispositif.

3. Étui pour une arme de poing selon la revendication 1, **caractérisé en ce que** l'étui (2) est pourvu d'un dispositif pour fixer l'étui (2) à une sangle, sachant qu'un gradin est formé sur le dispositif, gradin qui coopère avec une partie terminale de commande (20) d'un volet (21) pour le canon (5), sachant que le volet (21) est monté sur l'insert (6) sous la forme d'un levier (21) à précontrainte de ressort, et sachant qu'une rainure (22) est formée sur l'étui (2) parallèlement à l'axe longitudinal de l'étui (2).
